# EUROPÄISCHE PATENTSCHRIFT

(11) **EP 0 300 092 B1**
(45) Veröffentlichungstag und Bekanntmachung des Hinweises auf die Patenterteilung: **03.02.1993**
(21) Anmeldenummer: 87116940.5
(22) Anmeldetag: 17.11.1987
(51) Int. Cl.: A63C 7/10, A63C 7/08

(54) **Bremsvorrichtung für einen Langlauf-Ski**
Brake device for a cross-country-ski
Dispositif de freinage pour un ski de fond

(30) Priorität: 22.07.1987 DE 8710019 U; 22.07.1987 DE 3724209
(43) Veröffentlichungstag der Anmeldung: 25.01.1989
(73) Patentinhaber: Lang, Fritz, D-87766 Memmingerberg (DE)
(72) Erfinder: Lang, Fritz, D-8946 Memmingerberg (DE)
(74) Vertreter: Pfister, Helmut, Dipl.-Ing.

(56) Entgegenhaltungen:
- EP-A- 0 193 080
- AT-B- 378 126
- DE-A- 3 002 969
- DE-A- 3 142 623
- DE-A- 3 303 093
- DE-A- 3 415 641
- DE-A- 3 618 547

## Beschreibung

Die Erfindung bezieht sich auf eine Bremsvorrichtung für Ski, insbesondere für einen Langlauf-Ski.

In den letzten Jahren ist Ski-Langlauf ein Volkssport geworden. Immer mehr Menschen möchten das harmonische Gleiten über Schnee erleben. Vielerorts werden sogenannte Loipen eingerichtet, das sind in der Regel maschinell präparierte Spuren. Die Loipe weist gelegentlich auch Anstiege und Abfahrten auf, die dem ungeübten Läufer Schwierigkeiten bereiten.

Im Prinzip gibt es drei Arten von Bremsvorrichtungen für Langlauf-Ski: Die Abstoßhilfe, die Steighilfe und die Bremse für die Abfahrt. Bei allen drei Arten soll jedoch das leichte Gleiten in der Ebene nicht beeinträchtigt werden. Die vorliegende Erfindung befaßt sich vorzugsweise mit einer Bremse für die Abfahrt. Es soll eine Bremse geschaffen werden, die das leichte Gleiten in der Ebene ermöglicht und bei der Abfahrt schnell in Wirkstellung gebracht werden kann. Der Bremswiderstand sollte entsprechend dem Gefälle und der Schneebeschaffenheit einstellbar sein. Diese Bremsvorrichtung darf aber die Loipe nicht beschädigen.

Bei den bekannten Bremsvorrichtungen für die Abfahrt (z.B. AT-B- 378 126) ist die Stabilität des Skis in Frage gestellt. Sie sind alle sehr aufwendig und machen den Ski schwer.

Bei Bremsvorrichtungen, die als Abstoßhilfe oder Steighilfe dienen, ist bekannt, in der Lauffläche des Skis eine Längsnute anzuordnen, in der ein Längsträger mit einer zum Bremsen geeigneten Struktur höhenverstellbar angeordnet ist. Die bekannten Ausführungen dieser Art sind aber für die Abfahrt nicht geeignet. Sie berücksichtigen nicht ausreichend ein ruckfreies, bei beiden Skiern gleichmäßiges bremsen, beeinträchtigen ebenfalls zu sehr die Stabilität des Skis und machen ihn zu schwer.

Hier nun setzt die Erfindung ein und schlägt, wie im Anspruch 1 beschrieben, einen neuen Längsträger mit einem an der Unterseite aufgebrachten Bremsband vor, der sowohl zum bremsen für die Abfahrt als auch zum Ansteigen am Berg geeignet ist. Es soll also für die beiden unterschiedlichen Bremsbedingungen derselbe Längsträger Anwendung finden.

Es ist natürlich möglich, auf einen Längsträger, z.B. ein Schuppenprofil aufzubringen, das in beide Richtungen wirksam ist. Das hat jedoch den Nachteil, daß der Längsträger länger sein muß.

Erfindungsgemäß wird für die beiden unterschiedlichen Bremsbedingungen der Längsträger um 180 Grad gedreht eingebaut. Zur Lösung dieser Aufgabe wird vorgeschlagen, daß der Längsträger an beiden Stirnseiten einen Hinterschnitt aufweist, der in die entsprechend hinterschnittene Längsnut greift und sich an der hinteren Stirnseite der Längsnut abstützt.

Ein solcher Umbau ist in der Praxis aber nur durchführbar, wenn er schnell und ohne Hilfswerkzeuge möglich ist. Deshalb weist der Längsträger an seiner Oberseite einen Einschub auf, der die Verbindung mit dem höhenverstellbaren Anschlag ermöglicht.

Damit der Längsträger so dünn wie möglich gestaltet werden kann, ist die Abstützung gegenüber dem höhenverstellbaren Anschlag unsymetrisch. Ein Drehen um 180 Grad ist aber nur möglich, wenn der Längsträger an seiner Oberseite zwei solche Einschübe für die Verbindung mit dem höhenverstellbaren Anschlag aufweist.

In weiterer Ausbildung der Erfindung wird zum Ein- und Ausbau des Längsträgers der höhenverstellbare Anschlag gegen die Wirkung einer Feder in eine Stellung gebracht, bei der die hintere Stirnseite des Längsträgers mit seiner ganzen Dicke der Lauffläche des Skis vorsteht. In einer anderen Ausführungsform wird z.B. das hintere Endstück (6) gegen die Wirkung einer Feder in eine Stellung gebracht, bei der ein Unterschieben des Längsträgers möglich ist. In beiden Ausführungsformen kann der Längsträger sowohl aus dem Hinterschnitt als auch aus der Verbindung mit dem höhenverstellbaren Anschlag geschoben werden.

In weiterer Ausgestaltung der Erfindung ist der hohenverstellbare Anschlag für den Längsträger als Federgehäuse ausgebildet, welches einen mit dem Ski verbundenen Teil und einen beweglichen Teil aufweist. Der bewegliche Teil ermöglicht die Zusatzbewegung zum Ein- und Ausbau des Längsträgers. Es ist besonders vorteilhaft, die zum Fahrbetrieb und die zum Umbau notwendigen Verstellbewegungen voneinander zu trennen. Dadurch werden Fehleinstellungen vermieden.

Im Federgehäuse sind zwei koaxial angeordnete Schraubenfedern untergebracht, wobei sich eine Feder gegen die Schubstange abstützt und die andere gegen die Oberseite des Skis. Bei dieser Anordnung besteht keine gegenseitige Abhängigkeit zwischen den beiden Federn. Eine Feder erzeugt die Ausstellkraft des Längsträgers beim Fahrbetrieb, gegen die Wirkung der anderen Feder kann durch Drücken gegen das Federgehäuse die Zusatzbewegung zum Ein- und Ausbau des Längsträgers erzeugt werden.

Als höhenverstellbarer Anschlag für den Längsträger ist die obere Stirnseite des Federgehäuses mit einer radial angeordneten schiefen Ebene versehen und die Schubstange trägt einen Querstift. Werden Federgehäuse bzw. Schubstange gegeneinander verdreht, ergibt sich die Höhenverstellung. Der Vorteil dieser Anordnung besteht darin, daß zur Höhenverstellung nur eine Drehbewegung notwendig ist. Durch die schiefe Ebene ist kein großer Kraftaufwand nötig.

In der schiefen Ebene sind Einsenkungen vorhanden, in die der Querstift einrasten kann. Eine Rasterung ist z.B. für das Gleiten in der Ebene, wobei der Längsträger mit seinem an der Unterseite aufgebrachten Bremsband der Lauffläche des Skis zurücksteht. Von besonderer Bedeutung sind Rasterungen für die Abfahrt, damit bei beiden Skiern gleichmäßig wirkende Bremsstufen vorgegeben werden können.

Weitere erfindungsgemäße Merkmale sind den Zeichnungen und der folgenden Beschreibung eines Ausführungsbeispiels zu entnehmen.
- Fig. 1: zeigt die Bremsvorrichtung im Längsschnitt.
- Fig. 2: zeigt den Längsträger und die beiden Endstücke in der Draufsicht.
- Fig. 3: zeigt den Ski im Bereich der Bremsvorrichtung in der Draufsicht. Der Drehgriff ist abgenommen.

Der Langlauf-Ski (1) weist innerhalb seiner Lauffläche (2) eine Längsnut (3) auf, in der ein Bremsband (4) mit einer zum bremsen geeigneten Struktur, z.B. ein sogenanntes Schuppenprofil untergebracht ist.

Beim Gleiten in der Ebene steht das Bremsband (4) gegenüber der Lauffläche (2) zurück. Beim Bremsen steht das Bremsband gegenüber der Lauffläche vor. Das Bremsband (4) ist auf einen Längsträger (5) aufgebracht.

An den beiden Stirnseiten der Längsnute (3) bzw. des Längsträgers (5) befinden sich Endstücke (6) und (7), die über Schrauben (8) und (9) mit dem Ski (1) fest verbunden sind. Die beiden Stirnseiten des Längsträgers (5) und das vordere Endstück (7) haben einen Hinterschnitt (10), der wie ein Scharnier wirkt, wenn sichergestellt ist, daß sich der Längsträger (5) am hinteren Endstück (6) abstützt.

Die Oberseite des Längsträgers (5) weist zwei Einschübe (11) und (12) auf, welche die Verbindung mit der Schubstange (13) des höhenverstellbaren Anschlags ermöglichen. Der Längsträger (5) kann in zwei unterschiedlichen Stellungen eingebaut werden und ist damit sowohl zum bremsen in der Abfahrt als auch zum Ansteigen am Berg brauchbar.

Die Schubstange (13) ist in der Buchse (14) längsbeweglich gelagert. Der Stift (15) greift in den Schlitz (16) der Buchse (14) und verhindert ein Verdrehen der Schubstange (13).

(17) ist der feste Teil des Federgehäuses, welches mit dem Ski (1) durch Schrauben (18) verbunden ist. (19) ist der bewegliche Teil des Federgehäuses, der im festen Teil drehbar und längsbeweglich ist. Die Längsbeweglichkeit wird durch den Anschlag (20) begrenzt. Im Federgehäuse sind zwei Schraubenfedern untergebracht, wobei eine der beiden Federn links und die andere rechts gewickelt ist. Sie können damit koaxial in gleicher Höhe angeordnet werden, ohne sich gegenseitig zu behindern.

Die Feder (21) stützt sich einerseits gegen den beweglichen Teil des Federgehäuses (19) und andererseits gegen den Ski (1) ab. Die Feder (22) stützt sich ebenfalls gegen den beweglichen Teil des Federgehäuses (19) ab, jedoch andererseits gegen die Schubstange (13). Zu dessen Abstützung dienen der Federteller (23) und der Stift oder Splint (24).

Die Schubstange (13) trägt am oberen Ende einen Querstift (25) und wird durch die Wirkung der Feder (21) gegen den Längsträger (5) gedrückt. Der Querstift (25) dient dabei als Anschlag, indem er sich gegen die Stirnseite des beweglichen Teils des Federgehäuses (19) abstützt.

Mit dem Drehgriff (26) kann der bewegliche Teil des Federgehäuses (19) sowohl verdreht als auch längsverschoben werden. Die beiden Teile sind durch Schrauben (27) miteinander verbunden. Die Stirnseite des beweglichen Teils des Federgehäuses (19) ist als radial angeordnete schiefe Ebene ausgebildet. Durch Drehen am Drehgriff(26) gleitet der Querstift (25) an der schiefen Ebene in verschiedene Höhenstellungen. Zur Einstellung unterschiedlicher Höhenstellungen des Bremsbandes (4) sind in die schiefe Ebene zusätzlich Einsenkungen (28) für den Querstift (25) eingearbeitet.

## Patentansprüche

1. Langlauf-Ski mit einer Bremsvorrichtung, bei dem aus einer Längsnut in der Lauffläche ein Längsträger um eine bolzenlose Achse ausgeschwenkt wird, wobei der Längsträger mit einem Anschlagbolzen gelenkig verbunden ist, und an beiden Stirnseiten der Längsnut sich Endstücke befinden, die mit dem Ski verbunden sind, dadurch gekennzeichnet, daß der Längsträger mit Schuppenprofil auf der Lauffläche in unterschiedlicher Einbaulage sowohl zum Bremsen in der Abfahrt als auch zum Ansteigen am Berg verwendbar ist, wozu er an seiner Oberseite einen Einschub oder zwei Einschübe für den Anschlagbolzen aufweist, sich nach beiden Richtungen ausschließlich in der Längsnut abstützt und zum Umbau durch Verschieben in Längsrichtung vom Anschlagbolzen gelöst wird, beide Stirnseiten des Längsträgers gleich profiliert sind und sich der Längsträger am hinteren Endstück abstützt.

2. Langlaufski mit einer Bremsvorrichtung nach Anspruch 1, dadurch gekennzeichnet, daß zum Ein- und Ausbau des Längsträgers (5) der höhenverstellbare Anschlag gegen die Wirkung einer Feder (21) in eine Stellung gebracht wird, bei der die hintere Stirnseite des Längsträgers (5) mit seiner ganzen Dicke der Lauffläche (2) des Skis (1) vorsteht.

3. Langlauf-Ski mit einer Bremsvorrichtung nach Anspruch 1 oder 2, dadurch gekennzeichnet, daß zum Ein- und Ausbau des Längsträgers (5) z.B. das hintere Endstück (6) gegen die Wirkung einer Feder in eine Stellung gebracht wird, bei der ein Unterschieben des Längsträgers (5) möglich ist.

4. Langlauf-Ski mit einer Bremsvorrichtung nach einem der Ansprüche 1 bis 3, dadurch gekennzeichnet, daß der höhenverstellbare Anschlag für den Längsträger (5) als Federgehäuse ausgebildet ist, welches einen mit dem Ski verbundene Teil (17) und einen beweglichen Teil (19) aufweist.

5. Langlauf-Ski mit einer Bremsvorrichtung nach einem der Ansprüche 1 bis 4, dadurch gekennzeichnet, daß im Federgehäuse (17, 19) zwei koaxial angeordnete Federn (21, 22) untergebracht sind, wobei sich die Feder (22) gegen die Schubstange (13) und die Feder (21) gegen die Oberfläche des Skis (1) abstützt.

6. Langlauf-Ski mit einer Bremsvorrichtung nach einem der Ansprüche 1 bis 5, dadurch gekennzeichnet, daß die Stirnseite des Federgehäuses (19) mit einer radialen schiefen Ebene versehen ist.

7. Langlauf-Ski mit einer Bremsvorrichtung nach einem der Ansprüche 1 bis 6, dadurch gekennzeichnet, daß die auf der Stirnseite des Federgehäuses (19) angebrachte radiale schiefe Ebene Einsenkungen (28) aufweist, die als Rasterungen für den höhenverstellbaren Anschlag dienen.

## Claims

1. Cross-country-ski with a brake device in which a longitudinal support is swivelled on a boltless axle from a longitudinal groove provided in the base, with the longitudinal support being pivoted to a stop device, and the two faces of the longitudinal groove being provided with end pieces which are connected to the ski, characterized in that the longitudinal support, having a step pattern on the base, is usable according to the respective mounting position either for braking when skiing downhill or for going uphill, having for this purpose on its upper side one slide-in opening or two slide-in openings for the stop device, being supported in either direction by the longitudinal groove exclusively and being detached from the stop device for the purpose of conversion by being shifted in the longitudinal direction, that the two faces of the longitudinal support have the same profile and the longitudinal support is supported by the rear end piece.

2. Cross-country-ski with a brake device according to claim 1, characterized in that for mounting and removing the longitudinal support (5) the height-adjustable stop device is against the action of a spring (21) brought into a position in which the rear end of the longitudinal support (5) juts out from the base (2) of the ski (1) with its entire depth.

3. Cross-country-ski with a brake device according to claim 1 or 2, characterized in that for mounting and removing the longitudinal support (5) for example the rear end piece (6) is against the action of a spring brought into a position in which the longitudinal support can be shifted below the base.

4. Cross-country-ski with a brake device according to one of the claims 1 to 3, characterized in that the height-adjustable stop for the longitudinal support (5) is formed as a spring box having a part (17) connected to the ski and a movable part (19).

5. Cross-country-ski with a brake device according to one of the claims 1 to 4, characterized in that two coaxially arranged springs (21, 22) are lodged in the spring box (17, 19), with the spring (22) being supported by the push rod (13) and the spring (21) by the surface of the ski (1).

6. Cross-country-ski with a brake device according to one of the claims 1 to 5, characterized in that the face of the spring box (19) is provided with a radial inclined plane.

7. Cross-country-ski with a brake device according to one of the claims 1 to 6, characterized in that the radial inclined plane arranged on the face of the spring box (19) shows depressions serving as a notch for the height-adjustable stop device.

## Revendications

1. Ski de fond avec un dispositif de freinage, dans lequel un longeron est pivoté autour d'un axe sans broche hors d'une rainure longitudinale, le longeron étant articulé sur un boulon de butée, et des sections terminales solidarisées avec le ski se situant aux deux faces frontales de la rainure longitudinale, **caractérisé en ce** que le longeron à profit en écailles peut être utilisé sur la semelle dans différentes positions de montage aussi bien pour le freinage en descente que pour la montée en pente, qu'il présente à cet effet sur sa surface supérieure un ou deux passages pour le bouton de butée, qu'il s'appuie exclusivement, dans les deux directions, dans la rainure longitudinale et que, pour la transformation, il est séparé du bouton de butée par déplacement dans la direction longitudinale, que les deux faces frontales du longeron présentent le même profit et que ledit longeron prend appui sur la section terminale postérieure.

2. Ski de fond avec un dispositif de freinage selon la revendication 1, caractérisé en ce que pour le montage et le démontage du longeron (5), la butée réglable en hauteur est amenée, contre l'action d'un ressort (21), dans une position dans laquelle la face frontale postérieure du longeron (5) dépasse avec toute son épaisseur de la semelle (2) du ski (1).

3. Ski de fond avec un dispositif de freinage selon l'une des revendications 1 ou 2, caractérisé en ce que pour le montage et le démontage du longeron (5), par exemple la section terminale postérieure (6) est amenée, contre l'action d'un ressort, dans une position dans laquelle le longeron (5) peut être glissé dessous.

4. Ski de fond avec un dispositif de freinage selon l'une des revendications 1 à 3, caractérisé en ce que la butée réglable en hauteur pour le longeron (5) est conformé en boîtier de ressort qui comprend un élément (17) solidaire du ski et un élément mobile (19).

5. Ski de fond avec un dispositif de freinage selon l'une des revendications 1 à 4, caractérisé en ce que dans le boîtier de ressort (17, 19) sont logés deux ressorts (21, 22) coaxiaux, le ressort (22) s'appuyant contre la coulisse (13) et le ressort (21) prenant appui sur la surface du ski (1).

6. Ski de fond avec un dispositif de freinage selon l'une des revendications 1 à 5, caractérisé en ce que la face frontale du boîtier de ressort (19) est munie d'un plan incliné radial.

7. Ski de fond avec un dispositif de freinage selon l'une des revendications 1 à 6, caractérisé en ce que le plan incliné radial disposé sur la face frontale du boîtier de ressort (19) présente des creux (28) qui servent de crans d'arrêt pour la butée réglable en hauteur.
